# FASCICULE DE BREVET EUROPEEN

(11) **EP 1 634 024 B1**
(45) Date de publication et mention de la délivrance du brevet: **15.08.2018**
(21) Numéro de dépôt: 04742733.1
(22) Date de dépôt: 14.05.2004
(51) Int. Cl.: F25J 3/04, F17C 9/02

(54) **PROCEDE ET INSTALLATION DE FOURNITURE DE SECOURS D'UN GAZ SOUS PRESSION PAR VAPORISATION DE LIQUIDE CRYOGENIQUE**
VERFAHREN UND VORRICHTUNG ZUR BEREITSTELLUNG EINES DRUCKGASES DURCH VERDAMPFUNG EINER TIEFKALTEN FLÜSSIGKEIT
PROCESS AND ARRANGEMENT FOR THE BACKUP SUPPLY OF A PRESSURIZED GAS THROUGH CRYOGENIC LIQUID SPRAYING

(30) Priorité: 28.05.2003 FR 0306511
(43) Date de publication de la demande: 15.03.2006
(73) Titulaire: L'AIR LIQUIDE, Société Anonyme pour l'Etude et l'Exploitation des Procédés Georges Claude, 75007 Paris (FR)
(72) Inventeur: PEYRON, Jean-Marc, F-94000 Créteil (FR)
(74) Mandataire: Mercey, Fiona Susan
(86) Numéro de dépôt international: PCT/FR2004/001184
(87) Numéro de publication internationale: WO 2004/109207

(56) Documents cités:
- EP-A- 0 538 857
- EP-A- 0 628 778
- EP-A- 0 681 153
- EP-A- 0 756 144
- US-A- 5 471 843
- US-A- 6 038 885
- US-B1- 6 345 517
- "PUBLICATION" juin 2001 (2001-06), RESEARCH DISCLOSURE, KENNETH MASON PUBLICATIONS, HAMPSHIRE, GB, PAGE(S) 988-991 , XP001100185 ISSN: 0374-4353 le document en entier

## Description

Cette invention concerne les procédés et les installations de fourniture de secours d'un gaz sous pression par vaporisation de liquides cryogéniques, en particulier ceux utilisés pour fournir les clients en produits gazeux (azote, oxygène, argon) lorsque les installations industrielles (tels que les appareils de séparation d'air) ne peuvent assurer que partiellement, ou pas du tout, la fourniture du produit (par exemple dans le cas de déclenchement, de réduction de charge pour contrainte de tarif électrique...). L'invention s'applique également aux stockages d'autres liquides cryogéniques tels que l'hydrogène, l'hélium, le monoxyde de carbone et le méthane.

Les réacteurs d'oxydation partielle demandent une fourniture d'oxygène haute pression (25 bar et plus) avec une pression stabilisée à +/- 1 % de la valeur nominale. Les unités de séparation d'air fournissant l'oxygène doivent donc respecter cette contrainte, quel que soit leur mode de fonctionnement et en particulier en cas d'arrêt de l'unité de séparation d'air. Dans ce cas, un ensemble comprenant un stockage d'oxygène liquide, des pompes cryogéniques et un vaporiseur chauffé à la vapeur, assure le débit de fourniture.

Un appareil de vaporisation de secours est illustré dans EP-A-0452177 où de l'azote liquide provenant d'un stockage est vaporisé dans un vaporiseur auxiliaire par échange de chaleur avec de l'air ambiant.

EP-A-0628778 décrit un procédé de fourniture d'un gaz sous pression avec un stockage de liquide cryogénique dont le liquide est pompé et ensuite vaporisé dans un vaporiseur avant d'être envoyé chez le client sans pour autant utiliser des moyens auxiliaires de pressurisation du liquide constitués par une conduite d'amenée de gaz pressurisé relié à la conduite alimentant le vaporiseur. Ce document décrit aussi une installation de fourniture d'un gaz sous pression selon le préambule de la revendication 8. EP-A-0756144 décrit un stockage d'azote liquide reliée à un vaporiseur de secours par une conduite en forme de U inversé. L'envoi de gaz depuis le stockage dans la conduite déclenche un effet de siphon et fait couler le liquide depuis un bras de l'U à l'autre.

« Large Oxygen Plant Economics and Reliability » de W.J.Scharle, Bulletin Y-143, National Fertilizer Division Center, Tennessee Valley Authority, Muscle Shoals, Ala. et « Oxygen Facilities for Synthetic Fuel Projects » W.J.Scharle et K.Wilson, Journal of Engineering for Industry, novembre 1981, Vol.103, pp.409-417 décrivent un système de production d'oxygène de secours composé :
- d'un stockage contenant une quantité de produit sous forme liquide
- de plusieurs pompes (ici deux pour raison de fiabilité) qui soutirent le liquide contenu dans le stockage pour le comprimer à la pression normalement délivrée aux clients (pression dans la canalisation)
- d'un échangeur dont la fonction est de vaporiser le liquide sous pression.

En sortie de cet équipement, le gaz est en général à la température ambiante et est envoyé vers le client. En fonction des sources d'énergie disponibles sur le site et de leurs coûts, cet échangeur peut utiliser par exemple de l'air, de la vapeur d'eau, de l'eau chaude, du gaz naturel pour vaporiser le liquide sous pression.

Une des caractéristiques principales de ces installations de secours est leur temps de démarrage. Celui-ci est particulièrement important car il conditionne la qualité et la continuité de la fourniture de gaz aux clients. Un temps de démarrage trop long après un déclenchement de l'unité de production, peut générer une trop forte baisse de pression dans la canalisation et générer des disfonctionnements dans les procédés des clients.

Dans le cas des systèmes de production d'oxygène décrits dans les articles ci-dessus, une capacité-tampon d'oxygène gazeux est prévue pour fournir le produit pressurisé pendant le temps nécessaire pour mettre en oeuvre la pompe (environ 15-20 minutes d'après les articles de W.J. Scharle notés ci-dessus).

Classiquement, si la pompe de vaporisation est maintenue en permanence à température cryogénique, le temps nécessaire au système de secours pour atteindre de façon stable, 100 % de sa capacité est de l'ordre de 5 minutes qui se décomposent en 1 à 2 minutes pour le démarrage de la pompe et 2 à 3 minutes pour la montée en régime de l'échangeur de vaporisation. Un choix soigné des différents éléments (tuyaux courts entre la pompe et le stockage et entre la pompe et l'échangeur) permet de réduire ce temps à 3 minutes. Dans certains cas, ce temps de 3 minutes est encore trop long vis-à-vis des contraintes de fluctuations de pression autorisées dans la canalisation : dans ce cas comme décrit ci-dessus une solution consiste à installer en aval de l'échangeur des capacités-tampon de gaz, pressurisées à 200 bars par exemple et dimensionnées pour fournir la production pendant 1 à 3 minutes, le temps que le système de la pompe et du vaporiseur atteigne son régime normal de fonctionnement. L'inconvénient de cette solution en est son prix élevé pour installer une capacité haute pression, un poste de détente d'oxygène et un système de compression d'oxygène. Ce dernier est réalisé par un compresseur à piston ou plus généralement par une autre unité de vaporisation de secours avec des pompes à piston très haute pression et une épingle de vaporisation atmosphérique gros volume, pression haute, pompe pour remplir les capacités-tampon...).

Le démarrage d'une unité de vaporisation de secours demande un certain temps. Pour assurer le démarrage des pompes cryogéniques (maintenues en froid) environ 1 minute est nécessaire, de même la mise en régime de l'épingle de vaporisation ne se fait pas de manière instantanée.

Pendant la durée de mise en service de l'unité de vaporisation de secours la pression du réseau client va baisser suivant une courbe dont la pente dépend du volume en eau du réseau et du débit consommé. Donc la limite de pression basse (- 1 %) peut être rapidement atteinte (inférieur à 5 secondes) si la longueur du réseau est inférieure au kilomètre.

Il faut donc un système de fourniture d'oxygène pour assurer le débit nécessaire au vaporiseur pendant le démarrage des pompes.
Selon un objet de l'invention, il est prévu un procédé selon la revendication 1.

Selon d'autres caractéristiques facultatives :
- la hauteur de la conduite est telle que la pression hydrostatique suffise pour surmonter au moins les pertes de charge liées à la vaporisation ;
- le liquide circule dans la conduite sous des pressions supérieures à la pression d'utilisation du gaz de secours et le liquide est pressurisé en amont du vaporiseur par la pression hydrostatique et éventuellement par une pompe ;
- le liquide circule dans la conduite sous des pressions inférieures ou égale à la pression d'utilisation du gaz de secours ;
- la conduite est alimentée au moins partiellement à partir du stockage.

Selon d'autres aspects optionnels :
- on pressurise le liquide soutiré de l'appareil, on envoie une partie du liquide pressurisé vers la ligne d'échange de l'appareil pour constituer le gaz produit et on envoie une autre partie du liquide pressurisé vers la conduite verticale ;
- la conduite est alimentée au moins partiellement à partir d'un stockage cryogénique (du stockage), un débit du liquide est envoyé à une extrémité de la conduite et un autre débit du liquide est soutiré de l'autre extrémité de la conduite et pompé et est renvoyé au stockage ;

Selon un autre objet de l'invention, il est prévu une installation selon la revendication 8..

Selon d'autres aspects de l'invention :
- la conduite est située à l'intérieur d'une boîte froide d'un appareil de distillation cryogénique ou est à l'intérieur de l'enveloppe d'isolation du stockage ;
- la conduite est située à l'intérieur d'une boîte froide d'un appareil de distillation cryogénique comprenant un appareil de distillation cryogénique dans laquelle la conduite verticale est une conduite de l'appareil de distillation cryogénique et comprenant des moyens pour relier les extrémités inférieure et supérieure de la conduite à une colonne de l'appareil de distillation ;
- il y a des moyens pour fournir une première partie d'un liquide provenant d'une colonne de l'appareil à une ligne d'échange où il se vaporise pour former un gaz produit dans une conduite principale et une deuxième partie du liquide à la conduite ;
- les moyens pour fournir une première partie d'un liquide provenant d'une colonne de l'appareil à une ligne d'échange où il se vaporise pour former un gaz produit dans une conduite principale et une deuxième partie du liquide à la conduite sont constitués par une pompe ;
- l'extrémité supérieure de la conduite verticale est reliée à la conduite de fourniture de gaz sous pression par l'intermédiaire d'une (la) conduite d'amenée de gaz sous pression.

L'invention sera décrite en plus de détail en se référant aux figures 1 à 6 qui sont des schémas de principe d'un appareil de séparation cryogénique et d'un appareil de fourniture de gaz de secours fonctionnant selon le procédé de l'invention.

Dans la Figure 1, un appareil de séparation d'air comprend une double colonne avec une colonne moyenne pression 3 reliée thermiquement à une colonne basse pression par un condenseur 4. L'appareil est alimenté en air comprimé, épuré et refroidi, le refroidissement ayant lieu dans la ligne d'échange (non-illustré). Il y a également une source de frigories nécessaires à la distillation qui peut comprendre au moins une turbine Claude, une turbine d'insufflation ou une turbine d'azote. Les conduites habituelles de remontée de liquide riche et de liquide pauvre de la colonne moyenne pression à la colonne basse pression n'ont pas été illustrées dans un souci de simplification. De l'azote résiduaire (non-illustré) est soutiré en tête de la colonne basse pression et se réchauffe dans la ligne d'échange 7. La ligne d'échange 7, la double colonne 3, 5, la ou les turbines, les conduites de remontée de liquide riche et de liquide pauvre et une conduite sensiblement verticale 13 sont contenues dans une boîte froide isolée 33.

L'appareil de séparation d'air est conçu pour fournir un débit d'oxygène gazeux sous pression 31. Or, si ce débit vient à manquer, en cas de panne de l'appareil, ou est insuffisant, il est nécessaire de produire un gaz de secours 29 par vaporisation d'oxygène liquide stocké dans un stockage 9. L'oxygène liquide est stocké sous basse pression, pressurisé par une pompe de secours 11 et vaporisé contre un flux de vapeur d'eau dans un vaporiseur 27.

L'appareil de séparation d'air produit un débit d'oxygène liquide 15 qui est pressurisé dans une pompe 12 à une pression P1 et divisé en deux. Un premier débit 17 traverse une vanne ouverte V5, se vaporise dans la ligne d'échange 7 et traverse la vanne ouverte V6. Ce débit constitue la production 31 de l'appareil de séparation d'air envoyé au client. La vanne V5 sert à étrangler la sortie de la pompe 12, la perte de charge de la vanne V5 étant légèrement supérieure à la hauteur hydraulique d'une conduite verticale 13 où est amené le deuxième débit de liquide 19 à travers la vanne V1.

La conduite verticale 13 installée dans la boîte froide occupe toute la hauteur H de la boîte froide 33 afin d'être largement au-dessus d'un vaporiseur 27. Le diamètre de la conduite vertical 13 est défini afin de stocker le volume suffisant de liquide cryogénique haute pression correspondant à 1 minute de fourniture au client d'oxygène gaz haute pression. Il est très facile de trouver des pipes cryogéniques résistant à des pressions très élevées et de gros diamètre. Bien évidemment, du moment que la conduite contient la quantité requise de liquide pour assurer la fourniture de gaz de secours pendant la mise en marche de la pompe 11, la conduite peut être plus courte ou légèrement plus longue que la hauteur de l'élément la plus élevée de la boîte froide (tête de la colonne basse pression ou de colonne argon, par exemple).

En fonctionnement normal, cette conduite est parcourue par un débit faible de liquide haute pression à pression P1 venant de pompe 12 de l'appareil à pompe (au travers de la vanne V1) ; le liquide est ensuite détendu (au travers de la vanne V2) vers la cuve de la colonne basse pression par la conduite montante 23 de sorte que le liquide est continuellement en circulation. Cette circulation est nécessaire pour assurer un remplissage maximal de la conduite 13 en liquide cryogénique franc.

La pression Pᵣ du gaz du réseau 17, 31 est inférieure à la pression P1 à l'extrémité supérieure de la conduite verticale 13, la différence étant essentiellement égale à la perte de charge dans la ligne d'échange 7. Evidemment la pression P2 à l'extrémité inférieure de la conduite verticale est supérieure à la pression P1 et égale à P1 + pgH, si la conduite fait toute la hauteur de la boîte froide.

Dans le cas de la Figure 1, la circulation s'effectue de haut en bas de la conduite verticale 13 mais elle pourrait s'effectuer de bas de haut de cette conduite.

Quand l'appareil de séparation d'air est arrêté comme on le voit à la Figure 2, les vannes V1 et V2 sont fermées et la pression à l'extrémité supérieure de la conduite verticale 13 est égalisée avec la pression du réseau 17, 31 par l'ouverture d'une vanne V3 installée sur une tuyauterie 21 reliant l'extrémité supérieure de la conduite verticale 13 aux conduites 17, 31 du réseau du client. Le liquide contenu dans la conduite 13 est enfin envoyé par écoulement gravitationnel vers le vaporiseur 27 par ouverture de la vanne de contrôle de débit V4 installée sur la tuyauterie de liaison 25 entre l'extrémité inférieure de la conduite verticale et l'entrée du vaporiseur 27.

La figure 3 montre le cas dans lequel l'appareil de séparation d'air comporte un compresseur d'oxygène 37 pour alimenter le client en oxygène haute pression, le schéma reste le même mais la circulation de liquide dans les conduites 13, 19, 23 est assurée par une pompe à piston 35.

Mais la pompe n'est pas essentielle car, comme on le voit dans la Figure 4, la conduite verticale 13 peut opérer à une pression inférieure à la pression de l'oxygène haute pression envoyé au client. Le liquide est pressurisé par l'envoi de gaz à travers la vanne V3.

La figure 5 montre que la conduite verticale, tout en étant contenue dans la boîte froide 33 d'un appareil de séparation d'air, n'est pas forcément alimentée à partir de celui-ci. Dans l'exemple, il y a un fonctionnement normal de l'installation, avec la pompe 12 en étant de marche et la pompe 11 arrêtée, une circulation d'oxygène liquide entre le stockage 9 et la conduite verticale 13 à travers une pompe à piston 41 qui alimente l'extrémité supérieur de la conduite 13 par une conduite 39 et une vanne V2 qui assure le retour de liquide vers le stockage 9 à travers la conduite 37.

En cas d'arrêt de l'appareil de séparation d'air, les vannes V3 et V4 s'ouvrent, les vannes V1 et V2 se ferment et le liquide franc contenu dans la conduite 13 circule via la conduite 25 au vaporiseur 27 pour assurer la production de gaz de secours pendant la mise en marche de la pompe 11.

La Figure 6 montre le cas dans lequel la conduite verticale est intégrée non pas avec l'appareil de séparation d'air mais avec le stockage 9 en dehors de la boîte froide. La conduite placée dans l'inter parois de l'enveloppe extérieure 133 du stockage est effectivement isolée et peut être très haute, le stockage atteignant parfois les 30 mètres. La tête de la conduite reçoit du liquide de l'intérieur du stockage d'une pompe 41 à travers la vanne V1 afin d'assurer une circulation de liquide franc. Le liquide de la conduite montante 13 est renvoyé au stockage par la vanne V2. Avant ou pendant le démarrage de la pompe 11, on ouvre les vannes V4 et V3 et le liquide transite vers le vaporiseur 27. Dans ce cas, la conduite montante est complètement isolée de la boîte froide 133. Cette variante est utile si la boîte froide est moins haute que le stockage ou quand l'appareil de séparation n'a pas de boîte froide.

L'invention a été décrite par rapport à une double colonne de séparation d'air mais il est aisé de voir qu'elle s'applique à une simple colonne contenant beaucoup de plateaux théoriques, une triple colonne ou un système de colonnes comportant une colonne argon.

L'appareil de séparation peut séparer l'air par distillation cryogénique, par perméation, par adsorption ou tout autre moyen connu.

## Revendications

1. Procédé de fourniture d'un gaz sous pression dans lequel
a) on produit un gaz sous pression à une pression de production élevée comme produit final par séparation d'un mélange gazeux dans un appareil de séparation (3,5),
b) on stocke un liquide à pressuriser dans un stockage (9),
c) on soutire du liquide du stockage, on le pressurise avec une pompe (11) et on vaporise au moins une partie du liquide pressurisé dans un vaporiseur (27) pour produire un gaz de secours sous pression (29) ayant sensiblement la même pureté ou une pureté plus élevée que le gaz sous pression à produire,
d) on fait circuler du liquide dans une conduite sensiblement verticale (13), éventuellement à l'intérieure de la boîte froide (33) de l'appareil de séparation, et au moins une partie de la longueur de la conduite se trouve à un niveau au-dessus du vaporiseur et la conduite (13) est alimentée au moins partiellement à partir d'une colonne (5) de l'appareil de séparation qui est un appareil de séparation cryogénique d'air à l'intérieur de la boîte froide (33), l'appareil de séparation fournissant en temps normal du gaz produit (31) ayant les mêmes caractéristiques que le gaz de secours (29) à travers une conduite principale par vaporisation d'un liquide soutiré de l'appareil de séparation d'air, un débit du liquide (19) est envoyé à une
extrémité de la conduite et un autre débit (23) du liquide est soutiré de l'autre extrémité de la conduite et est renvoyé à l'appareil de séparation d'air et avant et/ou pendant le démarrage de la pompe (11), on envoie du liquide de la conduite au vaporiseur où il se vaporise pour fournir le gaz de secours sous pression ayant sensiblement la même pureté ou une pureté plus élevée que le gaz sous pression à produire (31 et
i) en temps normal l'appareil de séparation fournit du gaz produit (31),
ii) en cas de panne ou de marche réduite de l'appareil de séparation, le gaz de secours est fourni par vaporisation de liquide pompé dans le vaporiseur (27),
iii) en temps normal, le débit de liquide circule en permanence dans la conduite (13)
iv) avant et/ou pendant le démarrage de la pompe, un débit de liquide s'écoule par effet de gravitation depuis l'extrémité inférieure de la conduite (13) vers le vaporiseur et
un débit de gaz (21) pressurisé à une pression égale ou supérieure à la pression du gaz sous pression à produire est envoyé à l'extrémité supérieure de la conduite.

2. Procédé selon la revendication 1 dans lequel la hauteur de la conduite (H) est telle que la pression hydrostatique suffise pour surmonter au moins les pertes de charge liées à la vaporisation.

3. Procédé selon la revendication 1 dans lequel le liquide circule dans la conduite (13) sous des pressions supérieures à la pression d'utilisation du gaz de secours (29) et le liquide est pressurisé en amont du vaporiseur par la pression hydrostatique et éventuellement par une pompe (51).

4. Procédé selon la revendication 1 dans lequel le liquide circule dans la conduite sous des pressions inférieures ou égale à la pression d'utilisation du gaz de secours.

5. Procédé selon l'une des revendications précédentes dans lequel la conduite (13) est alimentée au moins partiellement à partir du stockage (9).

6. Procédé selon l'une des revendications précédentes dans lequel on pressurise le liquide soutiré de l'appareil, on envoie une partie du liquide pressurisé vers la ligne d'échange (7) de l'appareil pour constituer le gaz produit et on envoie une autre partie du liquide pressurisé vers la conduite verticale (13).

7. Procédé selon l'une des revendications 1 à 6 dans lequel la conduite est alimentée au moins partiellement à partir d'un stockage cryogénique ou du stockage (9), un débit du liquide (39) est pompé et envoyé à une extrémité de la conduite et un autre débit (37) du liquide est soutiré de l'autre extrémité de la conduite et est renvoyé au stockage.

8. Installation de fourniture d'un gaz sous pression comprenant
i) un appareil de séparation d'un mélange gazeux (3, 5)
ii) une conduite (31) de fourniture de gaz sous pression reliée à l'appareil de séparation
iii) un stockage de liquide (9)
iv) un vaporiseur (27)
v) une conduite sensiblement verticale (13)
vi) des moyens reliant le stockage avec le vaporiseur
vii) des moyens reliant l'extrémité inférieure de la conduite avec le vaporiseur
viii) des moyens pour sortir le liquide vaporisé du vaporiseur pour constituer un gaz de secours sous pression (29)
ix)des moyens de pressurisation (11) en aval du stockage et en amont du vaporiseur et
x) des moyens auxiliaires de pressurisation (H,21,51) du liquide de la conduite qui sont en amont du vaporiseur constitués par la hauteur (H) de la conduite **caractérisée en ce que** les moyens auxiliaires de pressurisation (H,21,41,51) du liquide de la conduite qui sont en amont du vaporiseur sont également constitués par une conduite (21) d'amenée de gaz pressurisé relié à l'extrémité supérieure de la conduite et éventuellement une pompe (41, 51).

9. Installation selon la revendication 8 dans laquelle la conduite est située à l'intérieur d'une boîte froide (33) d'un appareil de distillation cryogénique constituant l'appareil de séparation d'un mélange gazeux ou est à l'intérieur de l'enveloppe d'isolation (133) d'un stockage (9).

10. Installation selon la revendication 9 dans laquelle la conduite est située à l'intérieur d'une boîte froide (33) d'un appareil de distillation cryogénique comprenant un appareil de distillation cryogénique constituant l'appareil de séparation d'un mélange gazeux dans laquelle la conduite verticale (13) est une conduite de l'appareil de distillation cryogénique et comprenant des moyens (15, 19, 23) pour relier les extrémités inférieure et supérieure de la conduite à une colonne de l'appareil de distillation.

11. Installation selon la revendication 10 comprenant des moyens (15, 19, 12) pour fournir une première partie d'un liquide provenant d'une colonne de l'appareil à une ligne d'échange où il se vaporise pour former un gaz produit dans une conduite principale et une deuxième partie du liquide à la conduite.

12. Installation selon la revendication 11 dans laquelle les moyens pour fournir une première partie d'un liquide provenant d'une colonne de l'appareil à une ligne d'échange où il se vaporise pour former un gaz produit dans une conduite principale et une deuxième partie du liquide à la conduite sont constitués par une pompe (12).

13. Installation selon l'une des revendications 8 à 12 dans laquelle l'extrémité supérieure de la conduite verticale (13) est reliée à la conduite de fourniture de gaz sous pression (17) par l'intermédiaire d'une (la) conduite d'amenée de gaz (21) sous pression.

## Patentansprüche

1. Verfahren zur Lieferung eines Druckgases, wobei
a) ein Druckgas mit einem erhöhten Produktionsdruck als Endprodukt durch Trennung einer gasförmigen Mischung in einem Gerät zur Trennung (3, 5) produziert wird,
b) eine unter Druck zu setzende Flüssigkeit in einer Lagerung (9) gelagert wird,
c) Flüssigkeit von der Lagerung entzogen wird, sie mit einer Pumpe unter Druck gesetzt (11) und mindestens ein Teil der unter Druck gesetzten Flüssigkeit in einem Verdampfer (27) verdampft wird, um ein Sicherheitsdruckgas (29) zu produzieren, das im Wesentlichen die gleiche Reinheit oder eine größere Reinheit als das zu produzierende Druckgas aufweist,
d) Flüssigkeit in einer im Wesentlichen vertikalen Leitung (13), eventuell im Inneren der Cold box (33) des Geräts zur Trennung, zirkulieren gelassen wird und sich mindestens ein Teil der Länge der Leitung auf einer Ebene unter dem Verdampfer befindet und die Leitung (13) mindestens teilweise ausgehend von einer Säule (5) des Geräts zur Trennung versorgt wird, das ein Gerät zur kryogenen Trennung von Luft im Inneren der Cold box (33) ist, wobei das Gerät zur Trennung normalerweise produziertes Gas (31), das die gleichen Eigenschaften wie das Sicherheitsgas (29) aufweist, über eine Hauptleitung durch Verdampfen einer Flüssigkeit liefert, die dem Gerät zur Trennung von Luft entzogen wird, ein Durchsatz der Flüssigkeit (19) an ein Ende der Leitung geschickt wird und ein anderer Durchsatz (23) der Flüssigkeit vom anderen Ende der Leitung entzogen und an das Gerät zur Trennung von Luft zurückgeschickt wird und vor dem und/oder während des Start(s) der Pumpe (11) Flüssigkeit der Leitung an den Verdampfer geschickt wird, wo sie verdampft, um das Sicherheitsdruckgas zu liefern, das im Wesentlichen die gleiche Reinheit oder eine größere Reinheit als das zu produzierende Druckgas (31) aufweist, und
i) normalerweise das Gerät zur Trennung produziertes Gas (31) liefert,
ii) für den Fall eines Defekts oder eines reduzierten Betriebs des Geräts zur Trennung das Sicherheitsgas durch Verdampfung der Flüssigkeit geliefert wird, das in den Verdampfer (27) gepumpt wird,
iii) normalerweise der Flüssigkeitsdurchsatz kontinuierlich in der Leitung (13) zirkuliert,
iv) vor dem und/oder während des Start(s) der Pumpe ein Flüssigkeitsdurchsatz durch die Wirkung der Schwerkraft vom unteren Ende der Leitung (13) hin zum Verdampfer abläuft und ein Gasdurchsatz (21), der mit einem Druck unter Druck gesetzt ist, der gleich oder höher als der Druck des zu produzierenden Druckgases ist, an das oberen Ende der Leitung geschickt wird.

2. Verfahren nach Anspruch 1, wobei die Höhe der Leitung (H) derart ist, dass der hydrostatische Druck ausreichend ist, um mindestens die Druckverluste, verbunden mit der Verdampfung, zu übersteigen.

3. Verfahren nach Anspruch 1, wobei die Flüssigkeit in der Leitung (13) unter Drücken zirkuliert, die höher als der Arbeitsdruck des Sicherheitsgases (29) sind und die Flüssigkeit vorgelagert vom Verdampfer durch den hydrostatischen Druck und eventuell durch eine Pumpe (51) unter Druck gesetzt wird.

4. Verfahren nach Anspruch 1, wobei die Flüssigkeit in der Leitung unter Drücken zirkuliert, die kleiner als oder gleich wie der Arbeitsdruck des Sicherheitsgases sind.

5. Verfahren nach einem der vorhergehenden Ansprüche, wobei die Leitung (13) mindestens teilweise ausgehend von der Lagerung (9) versorgt wird.

6. Verfahren nach einem der vorstehenden Ansprüche, wobei die Flüssigkeit, die dem Gerät entzogen wird, unter Druck gesetzt wird, ein Teil der unter Druck gesetzten Flüssigkeit hin zur Austauschlinie (7) des Geräts geschickt wird, um das produzierte Gas zu bilden, und ein anderer Teil der unter Druck gesetzten Flüssigkeit hin zur vertikalen Leitung (13) geschickt wird.

7. Verfahren nach einem der Ansprüche 1 bis 6, wobei die Leitung mindestens teilweise ausgehend von einer kryogenen Lagerung oder der Lagerung (9) versorgt wird, ein Durchsatz der Flüssigkeit (39) an ein Ende der Leitung gepumpt und geschickt wird und ein anderer Durchsatz (37) der Flüssigkeit dem anderen Ende der Leitung entzogen und an die Lagerung zurückgeschickt wird.

8. Anlage zur Lieferung eines Druckgases, umfassend:
i) ein Gerät zur Trennung einer gasförmigen Mischung (3, 5)
ii) eine Leitung (31) zur Lieferung von Druckgas, die mit dem Gerät zur Trennung verbunden ist
iii) eine Lagerung von Flüssigkeit (9)
iv) einen Verdampfer (27)
v) eine im Wesentlichen vertikale Leitung (13)
vi) Mittel, die die Lagerung mit dem Verdampfer verbinden
vii) Mittel, die das untere Ende der Leitung mit dem Verdampfer verbinden,
viii) Mittel, um die verdampfte Flüssigkeit vom Verdampfer abzuziehen, um ein Sicherheitsdruckgas (29) zu bilden,
ix) Mittel zum Unterdrucksetzen (11) nachgelagert von der Lagerung und vorgelagert vom Verdampfer, und
x) Mittel zum Unterdrucksetzen (H, 21, 51) der Flüssigkeit der Leitung, die vorgelagert vom Verdampfer sind, gebildet von der Höhe (H) der Leitung, **dadurch gekennzeichnet, dass** die Hilfsmittel zum Unterdrucksetzen (H, 21, 41, 51) der Flüssigkeit der Leitung, die vorgelagert vom Verdampfer sind, ebenfalls von einer Leitung (21) zur Zuführung von unter Druck gesetztem Gas gebildet sind, die mit dem oberen Ende der Leitung und eventuell einer Pumpe (41, 51) verbunden ist.

9. Anlage nach Anspruch 8, wobei sich die Leitung im Inneren einer Cold box (33) eines Geräts zur kryogenen Destillierung befindet, die das Gerät zur Trennung einer gasförmigen Mischung bildet oder im Inneren der Umhüllung zur Isolierung (133) einer Lagerung (9) ist.

10. Anlage nach Anspruch 9, wobei sich die Leitung im Inneren einer Cold box (33) eines Geräts zur kryogenen Destillierung befindet, umfassend ein Gerät zur kryogenen Destillierung, die das Gerät zur Trennung einer gasförmigen Mischung bildet, in der die vertikale Leitung (13) eine Leitung des Geräts zur kryogenen Destillierung ist und umfassend Mittel (15, 19, 23), um das untere und obere Ende der Leitung mit einer Säule des Geräts zur Destillierung zu verbinden.

11. Anlage nach Anspruch 10, umfassend Mittel (15, 19, 12), um einen ersten Teil einer Flüssigkeit, der von einer Säule des Geräts stammt, an eine Austauschlinie zu liefern, wo sie verdampft, um ein produziertes Gas in einer Hauptleitung zu formen, und einen zweiten Teil der Flüssigkeit an die Leitung zu liefern.

12. Anlage nach Anspruch 11, wobei die Mittel, um einen ersten Teil einer Flüssigkeit, der von einer Säule des Geräts stammt, an eine Austauschlinie, wo sie verdampft, um ein produziertes Gas in einer Hauptleitung zu formen, und einen zweiten Teil der Flüssigkeit an die Leitung zu liefern, durch eine Pumpe (12) gebildet sind.

13. Anlage nach einem der Ansprüche 8 bis 12, wobei das obere Ende der vertikalen Leitung (13) mit der Leitung zur Lieferung von Druckgas (17) mit Hilfe einer (der) Leitung zur Zufuhr von Druckgas (21) verbunden ist.

## Claims

1. Process for the supply of pressurised gas in which
a) a pressurised gas is produced at a high production pressure as a final product by separation of a gaseous mixture in a separation device (3,5),
b) the liquid that is to undergo pressurisation is stored in a storage tank (9),
c) liquid is extracted from the storage tank and pressurised by means of a pump (11), and at least part of the pressurised liquid is vaporised in a vaporiser (27) to produce a pressurised backup gas (29) featuring substantially the same purity or a higher purity than the pressurised gas that is to be produced,
d) liquid is circulated through a substantially vertical duct (13), possibly inside the cold box (33) of the separation device, and at least one section of the length of the duct is located above the vaporiser, and the duct (13) is supplied, at least partially, from a column (5) of the separation device, which is a cryogenic air separator located inside the cold box (33), where, in normal operating mode, the separation device supplies produced gas (31) that has the same characteristics as the backup gas (29) through a primary duct, by vaporisation of a liquid extracted from the air separator, a liquid flow (19) is sent to one end of the duct, and another liquid flow (23) is extracted from the other end of the duct and is returned to the air separator and, before or during the starting of the pump (11), liquid from the duct is sent to the vaporiser where it vaporised to produce the pressurised backup gas that features substantially the same purity or a higher purity than the pressurised gas that is to be produced (31) and
i. in normal operating mode the separation device provides produced gas (31),
ii. in the event of a failure or downgraded operations of the separation device, the backup gas is provided by vaporisation of the liquid pumped in the vaporiser (27),
iii. in normal operating mode, the liquid flow circulates continuously in the duct (13),
iv. before and/or during the starting of the pump, a liquid flows by gravitational force from the lower end of the duct (13) towards the vaporiser and a gas flow (21) pressurised to a pressure equal to or greater than the pressure of the pressurised gas that is to be produced is sent to the upper end of the duct.

2. Process according to claim 1, in which the height of the duct (H) is sufficient for the hydrostatic pressure to withstand pressure losses resulting from the vaporisation process.

3. Process according to claim 1, in which the liquid circulates in the duct (13) at a pressure greater than the operating pressure of the backup gas (29) and the liquid is pressurised upstream from the vaporiser by the hydrostatic pressure, and possibly a pump (51).

4. Process according to claim 1 in which the liquid circulates in the duct at a pressure equal to or lower than the operating pressure of the backup gas.

5. Process according to one of the previous claims in which the duct (13) is supplied, at least partially, by the storage tank (9).

6. Process according to one of the previous claims, in which the liquid extracted from the device is pressurised, at least part of the pressurised liquid is sent to the exchange line (7) of the device to form the produced gas, and another part of the pressurised liquid is sent to the vertical duct (13).

7. Process according to one of the claims 1 to 6, in which the duct is supplied at least partially from a cryogenic storage tank or from the storage tank (9), a liquid flow (39) is pumped and sent to one end of the duct, and another liquid flow (37) is extracted from the other end of the duct and returned to the storage tank.

8. Pressurised gas supply unit that includes
i. a gaseous mixture separation device (3,5)
ii. a pressurised gas supply duct (31) connected to the separation device
iii. a liquid storage tank (9)
iv. a vaporiser (27)
v. a substantially vertical duct (13)
vi. means to connect the storage tank to the vaporiser
vii. means to connect the lower end of the duct to the vaporiser
viii. means to extract the vaporised liquid from the vaporiser to create a pressurised backup gas (29)
ix. pressurisation means (11) downstream from the storage tank and upstream from the vaporiser, and
x. auxiliary pressurisation means (H,21,51) of the liquid in the duct, where said pressurisation means is upstream from the vaporiser and achieved by the height (H) of the duct, **characterised in that** the auxiliary pressurisation means (H,21,41,51) of the liquid in the duct, located upstream from the vaporiser, also includes a pressurised gas inlet duct (21) connected to the upper end of the duct and, possibly, to a pump (41,51).

9. Unit according to claim 8 in which the duct is located inside a cold box (33) of a cryogenic distillation device that constitutes the separation device of a gaseous mixture, or that is inside the insulating shell (133) of the storage tank (9).

10. Unit according to claim 9 in which the duct is located inside a cold box (33) of a cryogenic distillation device that constitutes the separation device of a gaseous mixture, in which the vertical duct (13) is a duct of the cryogenic distillation device and includes the means (15,19,23) to connect the lower and upper ends of the duct to a column of the distillation device.

11. Unit according to claim 10 featuring the means (15,19,12) to provide a first part of a liquid coming from a column of the device to an exchange line where it is vaporised to form a gas produced in a primary duct, and a second part of the liquid to the duct.

12. Unit according to claim 11, in which the means to provide a first part of a liquid coming from a column of the device to an exchange line where it is vaporised to form a gas produced in a primary duct and a second part of the liquid to the duct is in the form of a pump (12).

13. Unit according to one of the claims 8 to 12 in which the upper end of the vertical duct (13) is connected to the pressurised gas supply duct (17) by means of a (the) pressurised gas inlet duct (21).
